# EUROPÄISCHE PATENTSCHRIFT

(11) **EP 2 718 215 B1**
(45) Veröffentlichungstag und Bekanntmachung des Hinweises auf die Patenterteilung: **04.01.2017**
(21) Anmeldenummer: 12725804.4
(22) Anmeldetag: 06.06.2012
(51) Int. Cl.: B65H 51/10, B65H 51/12, B65H 51/32, B65H 54/71, B65H 63/00

(54) **ZUGWERK FÜR DEN TRANSPORT VON FILAMENTEN**
TENSIONING UNIT FOR TRANSPORTING FILAMENTS
MÉCANISME DE TRACTION POUR LE TRANSPORT DE FILAMENTS

(30) Priorität: 11.06.2011 DE 102011104100
(43) Veröffentlichungstag der Anmeldung: 16.04.2014
(73) Patentinhaber: Oerlikon Textile GmbH & Co. KG, 42897 Remscheid (DE)
(72) Erfinder: SCHRÖDER, Rolf, 63225 Langen (DE)
(74) Vertreter: dompatent von Kreisler Selting Werner - Partnerschaft von Patent- und Rechtsanwälten mbB
(86) Internationale Anmeldenummer: PCT/EP2012/060689
(87) Internationale Veröffentlichungsnummer: WO 2012/171836

(56) Entgegenhaltungen:
- EP-A1- 0 016 627
- EP-A1- 0 980 920
- WO-A1-2006/042646
- DE-A1- 3 542 300
- DE-A1- 3 602 968
- DE-A1- 3 704 337
- DE-B1- 2 429 055
- FR-A1- 2 559 625
- FR-A1- 2 870 837
- US-A- 4 846 388
- US-A- 4 899 988
- US-A- 5 957 402

## Beschreibung

Die Erfindung betrifft ein Zugwerk gemäß dem Oberbegriff von Anspruch 1.

Zugwerke der gattungsgemäßen Art finden in Faserstraßen zwischen einzelnen Bearbeitungsstationen Anwendung. Durch angetriebene Walzen, um welche die zu Kabeln zusammengefassten Filamente geführt sind, werden die zur Förderung der Filamente nötigen Zugkräfte aufgebracht.

EP 0980920A1 offenbart ein Zugwerk zum Transport von Filamenten, bestehend aus einer Anzahl angetriebener Walzen, um welche die Filamente geführt werden, wobei einer der Walzen mit einer eingestellten Gegenwalze zusammenwirkt und die Filamente durch den so gebildeten Walzenspalt laufen.

DE 2429055 B1 offenbart eine Vorrichtung zur Beseitigung von unerwünschten Aufspulungen von Kapillarfäden, Fäden oder Folienbändchen auf einer rotierenden Arbeitswalze, insbesondere in einem Umschlingungsstreckwerk, wobei die rotierende Arbeitswalze einen von Fäden nicht umschlungenen Umfangsbereich aufweist, wobei in dem von Fäden nicht umschlungenen Umfangsbereich der Arbeitswalze ein in einer Geradführung hin- und herbewegbarer Läufer vorgesehen ist, der ein mit der rotierenden Arbeitswalze zusammenwirkendes und über die Mantelfläche der Arbeitswalze geführtes Schneidmittel aufweist, und dass der Antrieb des Läufers mit dem Drehantrieb der Arbeitswalze gekoppelt ist.

Die Erfindung geht somit aus von einem Zugwerk für den Transport von Filamenten, insbesondere Karbonfilamenten, bestehend aus einer Anzahl angetriebener Walzen, um welche die Filamente geführt werden, wobei eine der Walzen mit einer angestellten Gegenwalze zusammenwirkt und die Filamente durch den so gebildeten Walzenspalt laufen. Die Filamente sind Endlosfasern. Ein Strang bzw. ein Bündel aus Filamenten bildet ein Kabel.

Im Falle eines Wickels, also wenn in dem Kabel Filamente reißen und sich fortlaufend um die rotierende Walze schlingen, muss das Zugwerk stillgesetzt und der um die Walze gewickelte Kabelstrang entfernt werden. Dies erfolgt üblicherweise mit einem Messer, welches von einer Bedienperson in Achsrichtung über die Walzenoberfläche gezogen wird.

Bei einer Walzenbreite von zwei oder mehr Metern ist dies nur noch sehr umständlich möglich. Die Bedienperson muss sich innerhalb des Gestellbereiches zu einer geeigneten Position begeben und den gewickelten Kabelstrang durchtrennen. Hier schafft die Erfindung Abhilfe.

Aufgabe der vorliegenden Erfindung ist es, eine gattungsgemäße Einrichtung zu verbessern.

Gelöst wird diese Aufgabe durch die Merkmale des Vorrichtungsanspruches. Vorteilhafte Weiterbildungen der Erfindung ergeben sich aus den Unteransprüchen.

Gemäß der Erfindung ist vorgesehen, dass die Walzen sowie deren Antrieb in einer transportablen Gestelleinheit aufgenommen sind, wobei eine in Achsrichtung der jeweiligen Walze und parallel zu dieser verlaufenden Führung für eine als Messer ausgebildete Schneidvorrichtung vorgesehen ist, wobei die Führung derart ausgebildet ist, dass die Schneidvorrichtung mithilfe der Führung zu der Walzenoberfläche der Walze führbar und in axialer Richtung entlang der Walzenoberfläche der Walze führbar ist. Dies bietet den Vorteil, dass das Zugwerk bei identischer Konstruktion an einer Vielzahl von Stellen innerhalb einer Faserstraße zum Einsatz kommen kann. Das Zugwerk kann mit einer unterschiedlichen Anzahl von angetriebenen Walzen ausgerüstet sein. Die dem Ein- und den Auslauf dienenden Walzen sind nicht angetrieben.

Die angetriebenen Walzen werden gemäß einer bevorzugten Ausgestaltung der Erfindung von einem Antrieb über ein Zugmittel (Kette) angetrieben. Der Antrieb umfasst ferner die elektrische Steuerung sowie die Stromversorgung, so dass das erfindungsgemäße Zugwerk nach der mechanischen Installation nur noch an das Netz angeschlossen und mit der Steuerung der Faserstraße verbunden werden muss. Der bevorzugt oben am Gestell angebrachte Antrieb behindert nicht die Zugänglichkeit zu den einzelnen Walzen des Zugwerkes. Alternativ können den angetriebenen Walzen jeweils ein einzelner Motor zugeordnet sein, so dass die Walzen separat voneinander antreibbar sind. Auch können in diesem Fall die einzelnen Motoren separat voneinander gesteuert werden. Die Motoren können beispielsweise dadurch gesteuert werden, dass die Drehmomente der jeweiligen Motoren gesteuert werden.

Die nicht angetriebenen Walzen des Ein- und/oder Auslaufes sind bevorzugt in der Höhe verstellbar am Gestell angeordnet, so dass die Höhe des Kabellaufes eingestellt werden kann. Dies ist insbesondere dann von Vorteil, wenn das erfindungsgemäße Zugwerk einem Ofen vor- oder nachgeordnet ist und die zu Kabeln zusammengefassten Filamenten insbesondere Karbonfilamente sind. Derartige Einrichtungen weisen meist sehr schmale Eingangsspalte für die zu behandelnden Kabel auf, durch die Einstellbarkeit des Kabellaufes kann eine Anpassung an die jeweiligen Gegebenheiten erfolgen.

Eine weitere Ausgestaltung der Erfindung sieht vor, dass die nicht angetriebene Ein- und/oder Auslaufwalze mit einem Messsystem zur Erfassung der im ein- bzw. auslaufenden Kabel vorliegenden Zugspannung gekoppelt ist. Dies erfolgt beispielsweise durch eine Messdose, welche zwischen Gestell und der Lagerung der jeweiligen Walze angebracht ist. Durch ein so gestaltetes Messsystem kann die vom Kabel auf die Walze ausgeübte Kraft und unter Berücksichtigung der Laufrichtungen die im Kabel herrschende Zugkraft ermittelt werden. Diese Werte dienen der Überwachung des Betriebes und insbesondere zur Vermeidung zu hoher Spannungen während des Hochfahrens der Anlage, da hier die hintereinander geschalteten Anlagenteile in der Geschwindigkeit aufeinander abgestimmt zu betreiben sind. Dies hat den Vorteil, dass Filamentrisse vermieden werden.

Eine andere bevorzugte Ausgestaltung der Erfindung sieht vor, dass zumindest eine der angetriebenen Zugwalzen zumindest teilweise verschalt ist, also mit einer die Walzenoberfläche zumindest in einem Teilumfangsbereich umgebenden Abdeckung versehen ist. Eine Zugwalze ist eine Walze des Zugwerks. Die schalenförmigen Abdeckungen dienen dem Personenschutz und verhindern eine Gefährdung durch einlaufende Spalte, insbesondere im Bereich zwischen dem auf eine Zugwalze zulaufenden Kabel und der entsprechend rotierenden Walzenoberfläche.

Die Abdeckung ist vorzugsweise in dem Teilumfang der Walzenoberfläche der Zugwalze zugeordnet, um den die in Kabeln zusammengefassten Filamente im normalen Betrieb nicht geschlungen sind. Im normalen Betrieb bedeutet, dass kein Filamentriss vorliegt. Im Falle eines Filamentrisses wickeln sich die abgerissenen Filamente um die Walze bzw. die Walzen und in diesem Fall ist auch der Teilumfang der Walzenoberfläche der Walze mit den Kabeln umschlungen, bei dem die Abdeckung angeordnet ist.

Bei der Schneidvorrichtung handelt es sich beispielsweise um ein an einer Verlängerung angebrachtes Messer, welches von der Bedienperson entlang der Führung über die Walzenoberfläche der Walze gezogen wird. In diesem Fall wird die Schneidvorrichtung manuell bewegt. Alternativ kann die Schneidvorrichtung jedoch auch automatisch betätigt werden. Es kann ein Antrieb, beispielsweise ein elektrisch angetriebener Antrieb, vorgesehen sein, der eine Schneidvorrichtung, z.B. ein Messer, mit Hilfe der Führung zu der Walzenoberfläche hinbewegt und/oder vorzugsweise in axialer Richtung entlang der Walzenoberfläche bewegt. Der elektrische Antrieb kann beispielsweise durch eine Bedienperson betätigt werden, sobald die Bedienperson feststellt, dass es zu einem Wickel gekommen ist.

Bevorzugt gestaltet sich diese Führung, wenn sie in Form eines Schlitzes in einer die Walze verschalenden Abdeckung ausgebildet ist.

Zusammenfassend sind als Weiterbildungen der Erfindung vorgesehen:
- der Antrieb ist in einem oberen Teil der Gestelleinheit angeordnet.
- der Antrieb ist über ein Zugmittel mit den angetriebenen Zugwalzen gekoppelt.
- das Zugmittel ist als Kette ausgebildet und die Zugwalzen werden über von der Kette umschlungene Kettenräder angetrieben.
- zumindest einer der Zugwalzen ist eine sich über ihre Länge erstreckende und einen Teilumfang abdeckende Teilabdeckung zugeordnet.
- die Führung ist durch einen in Achsrichtung der Zugwalze verlaufenden Spalt der Teilabdeckung gebildet.
- das Zugwerk weist wenigstens eine dem Ein- und/oder Auslauf des Kabels dienende, nicht angetriebene Ein- und/oder Auslaufwalze auf.
- die Ein- und/oder Auslaufwalze ist in der Höhe verstellbar an der Gestelleinheit angebracht.
- die Ein- und/oder Auslaufwalze ist über ein Kraftmesssystem an der Gestelleinheit angebracht.

Des Weiteren erfolgt die Erläuterung von Ausführungsbeispielen anhand der Zeichnungen.

Es zeigen schematisch
- Figur 1: ein Zugwerk nach der Erfindung in perspektivischer Darstellung
- Figur 2: den Verlauf der Kabel,
- Figur 3: den Antrieb der Walzen,
- Figur 4: eine weitere Ausgestaltung des erfindungsgemäßen Zugwerkes,
- Figur 5: eine Seitenansicht des Zugwerks aus Figur 4,
- Figur 6: eine erfindungsgemäße Teilabdeckung einer Zugwalze,
- Figur 7: eine Seitenansicht der Zugwalze mit Teilabdeckung aus Figur 6.

Figur 1 zeigt ein Zugwerk nach der Erfindung in perspektivischer Darstellung. Ein gemeinsames und aus vier vertikalen Pfosten nebst Querträgern bestehendes Gestell G trägt je eine nicht angetriebene Ein- und Auslaufwalze EW, AW sowie drei angetriebene Zugwalzen Z1, Z2, Z3. Die mittlere der Zugwalzen Z2 wirkt mit einer Gegenwalze GW zusammen, welche an ihren beiden Enden verstellbar gelagert ist und so gegenüber der Zugwalze Z2 einstellbar ist. Die Verstellung der Gegenwalze GW zu der Zugwalze Z2 erfolgt motorisch oder pneumatisch durch je einen zugeordneten Antrieb GA1, GA2, welche an die Lagerungen der Gegenwalze GW angreifen und so eine exakte Parallelstellung der Walzen GW, Z2 ermöglicht.

Wie in der Figur 2 gezeigt, laufen die zu Kabeln gebündelten Filamente F, vorzugsweise Karbonfilamente, über eine Einlaufwalze EW in das Zugwerk ein. Figur 2 zeigt dabei die Anordnung der Walzen EW, Z1, Z2, Z3, GE, AW; die Förderrichtung der Filamente F ist mit den Pfeilen gekennzeichnet. Dies gilt auch für die weiteren Figuren. Die auf der Oberseite der Einlaufwalze EW einlaufenden Filamente F werden durch die Einlaufwalze EW nach unten abgelenkt und laufen um die erste, untenliegende Zugwalze Z1. Von dort laufen die zu Kabeln gebündelten Filamente F zu der oberhalb liegenden Zugwalze Z2 und durch den mit der Gegenwalze GW gebildeten Spalt. Die zu Kabeln gebündelten Filamente F laufen nun wieder abwärts zu der dritten Zugwalze Z3 und danach zu der sich auf der gleichen Höhe wie die Einlaufwalze EW befindenden Auslaufwalze AW. Über diese Auslaufwalze AW verlassen die zu Kabeln gebündelten Filamente F das Zugwerk wieder.

Die Umschlingung der Einlauf- und der Auslaufwalze EW, AW durch die zu Kabeln gebündelten Filamente F beträgt weniger als 90°. Die Umschlingung der Zugwalzen Z1, Z2, Z3 durch die zu Kabeln gebündelten Filamente F beträgt im Wesentlichen 180°. Dadurch ergibt sich eine gute Übertragung des Antriebsmomentes der Walzen Z1, Z2, Z3 auf die zu Kabeln gebündelten Filamente F.

Gemäß der Darstellung in Figur 1 und 2 ist die Anordnung der Walzen EW, Z1, Z2, Z3, AW symmetrisch zueinander, was eine hohe Variabilität im Aufstellen des Zugwerkes innerhalb einer Faserstraße ergibt. Mehrere Zugwerke eines Typs können somit an verschiedenen Positionen der Faserstraße installiert werden, so z. B. zwischen den Oxidationsöfen einer Karbonfaseranlage. Über Verankerungen an den Pfosten des Gestells G wird das Zugwerk in der vorgesehenen Position am Boden fixiert. Das Gestell G bzw. die Gestelleinheit ist transportabel:

Figur 3 zeigt den Antrieb der Walzen EW, Z1, Z2, Z3, AW. An einer Seite weisen die Zugwalzen Z1, Z2, Z3 Kettenräder R1, R2, R3 auf, um welche eine Kette K als Zugmittel läuft. Die Kette K ist ferner um ein Umlenkrad UR geführt und wird von einem mit einem Antriebsmotor AM gekoppelten Antriebsrad AR getrieben.

Die Figuren 4 und 5 zeigen eine weitere Ausgestaltung des erfindungsgemäßen Zugwerkes, welches zwischen den auf unterschiedlicher Höhe angeordneten Ein- und einer Auslaufwalzen EW, AW insgesamt fünf angetriebene Zugwalzen Z1, Z2, Z3, Z4, Z5 aufweist.

Im Bereich der Auslaufwalze AW ist ein Kabelführer KF zum Trennen der zu Kabeln gebündelten Filamente F angeordnet.. Bei dem Kabelführer KF handelt es sich um eine Vielzahl an einer Traverse angebrachter Stifte, welche wie die Zinken eines Kammes in die Schar der Filamente F eingreifen und so die Kabel führen.

Figur 6 zeigt die erfindungsgemäße Teilabdeckung TA einer Zugwalze, und zwar der Zugwalze Z3 gemäß dem Ausführungsbeispiel wie in Figur 1 dargestellt. Über die gesamte Breite der Zugwalze Z3 erstreckt sich ein die Walze in einem Teilumfang umgebendes, der Form der Walzenoberfläche angepasstes, schalenförmiges Blechteil TA, welches in einem mittigen Bereich eine spaltförmige Öffnung als Führung FTA für eine Schneidvorrichtung SV aufweist. Das Blechteil TA besteht aus zwei Schalenteilen, welche in dem den Spalt der Führung FTA bildenden Bereich abgekantete Schekel aufweisen, welche parallel zueinander verlaufen.

Die Schneidvorrichtung SV ist ein Messer und kann manuell oder automatisch bewegbar sein. Die Halterung der Schneidvorrichtung SV ist nicht dargestellt. Die Schneidvorrichtung kann in radialer Richtung SR der Walze in Richtung der Walzenoberfläche bewegt werden, wobei die Schneidvorrichtung SV in Richtung der Walzenoberfläche mithilfe der Führung FTA führbar ist.

Ferner kann die Schneidvorrichtung SV, wie aus Figur 7 hervorgeht in axialer Richtung der Walze bewegt werden, wobei die Schneidvorrichtung auch bei dieser Bewegung mithilfe der Führung FTA führbar ist. Figur 7 ist die Seitenansicht der Figur 6, allerdings sind in Figur 7 die Filamente F nicht dargestellt.

Wenn es im Betrieb zu Filamentrissen kommt, werden die abgerissenen Filamente auf der Zugwalze aufgewickelt. Um diese wieder von der Walze zu entfernen, müssen die Filamente abgeschnitten werden. Dafür wird die Schneidvorrichtung verwendet.

### Bezugszeichenliste:

- G: Gestell, Pfosten, Querträger
- EW: Einlaufwalze
- AW: Auslaufwalze
- Z1: Zugwalze
- Z2: Zugwalze
- Z3: Zugwalze
- Z4: Zugwalze
- Z5: Zugwalze
- F: Filamente, Kabel
- GW: Gegenwalze (zu Zugwalze Z2 bzw. Z4)
- GA1, GA2: Antrieb Verstellung Gegenwalze GW
- AM: Antriebsmotor
- K: Kette
- AR: Antriebsrad
- UR: Umlenkrad
- R1: Kettenrad Zugwalze Z1
- R2: Kettenrad Zugwalze Z2
- R3: Kettenrad Zugwalze Z3
- R4: Kettenrad Zugwalze Z4
- R5: Kettenrad Zugwalze Z5
- KF: Kabelführung
- TA: Teilabdeckung (Zugwalze), Blechteil
- FTA: Führung, Spalt in Teilabdeckung
- SV: Schneidvorrichtung
- SR: radiale Richtung
- SA: axiale Richtung

## Patentansprüche

1. Zugwerk für den Transport von Filamenten, bestehend aus einer Anzahl angetriebener Walzen, um welche die Filamente geführt werden, wobei eine der Walzen mit einer angestellten Gegenwalze zusammenwirkt und die Filamente durch den so gebildeten Walzenspalt laufen,
wobei die Walzen (Z1, Z2, Z3, Z4, Z5) sowie deren Antrieb (AM) in einer transportablen Gestelleinheit (G) aufgenommen sind,
**dadurch gekennzeichnet,**
**dass** zumindest einer der Zugwalzen (Z1, Z2, Z3, Z4, Z5) eine sich in Achsrichtung erstreckende Führung (FTA) für eine als Messer ausgebildete Schneidvorrichtung zugeordnet ist, wobei
die Führung (FTA) derart ausgebildet ist, dass die Schneidvorrichtung mithilfe der Führung zu und in axialer Richtung entlang der Walzenoberfläche der Zugwalze führbar ist.

2. Zugwerk nach Anspruch 1, **dadurch gekennzeichnet, dass** der Antrieb (AM) in einem oberen Teil der Gestelleinheit (G) angeordnet ist.

3. Zugwerk nach Anspruch 1 oder 2, **dadurch gekennzeichnet, dass** der Antrieb über ein Zugmittel (K) mit den angetriebenen Zugwalzen (Z1, Z2, Z3, Z4, Z5) gekoppelt ist

4. Zugwerk nach Anspruch 3, **dadurch gekennzeichnet, dass** das Zugmittel als Kette (K) ausgebildet ist und die Zugwalzen (Z1, Z2, Z3, Z4, Z5) über von der Kette umschlungene Kettenräder (R1, R2, R3, R4, R5) angetrieben sind.

5. Zugwerk nach einem der vorhergehenden Ansprüche, **dadurch gekennzeichnet, dass** zumindest einer der Zugwalzen (Z1, Z2, Z3, Z4, Z5) eine sich über ihre Länge erstreckende und einen Teilumfang abdeckende Teilabdeckung (TA) zugeordnet ist.

6. Zugwerk nach Anspruch 5, **dadurch gekennzeichnet, dass** die Führung (FTA) durch einen in Achsrichtung der Zugwalze (Z1, Z2, Z3, Z4, Z5) verlaufenden Spalt der Teilabdeckung (TA) gebildet ist.

7. Zugwerk nach einem der vorhergehenden Ansprüche, **dadurch gekennzeichnet, dass** das Zugwerk wenigstens eine dem Ein- und/oder Auslauf des Kabels (F) dienende, nicht angetriebene Ein- und/oder Auslaufwalze (EW, AW) aufweist.

8. Zugwerk nach Anspruch 6, **dadurch gekennzeichnet, dass** die Ein- und/oder Auslaufwalze (EW, AW) in der Höhe verstellbar an der Gestelleinheit (G) angebracht ist.

9. Zugwerk nach Anspruch 6, **dadurch gekennzeichnet, dass** die Ein- und/oder Auslaufwalze (EW, AW) über ein Kraftmesssystem an der Gestelleinheit (G) angebracht ist.

## Claims

1. A tensioning unit for the transport of filaments, consisting of a number of driven rolls about which the filaments are guided, one of the rolls interacting with an adjusted counter roll, and the filaments running through the roll gap that is formed in this manner,
wherein the rolls (Z1, Z2, Z3, Z4, Z5) and their drive (AM) are received in a transportable rack unit (G),
**characterized in that**
at least one of the tensioning rolls (Z1, Z2, Z3, Z4, Z5) has a guide (FTA) for a cutting device designed as a knife assigned thereto, the guide extending in the axial direction thereof, wherein
the guide (FTA) is designed such that with the aid of the guide, the cutting device can be moved to the roll surface and in an axial direction along the roll surface of the tensioning roll.

2. The tensioning unit of claim 1, **characterized in that** the drive (AM) is arranged in an upper part of the rack unit (G).

3. The tensioning unit of claim 1 or 2, **characterized in that** the drive is coupled with the driven tensioning rolls (Z1, Z2, Z3, Z4, Z5) via traction means (K).

4. The tensioning unit of claim 3, **characterized in that** the traction means is in the form of a chain (K) and the tensioning rolls (Z1, Z2, Z3, Z4, Z5) are driven by chain wheels (R1, R2, R3, R4, R5) wrapped by chains.

5. The tensioning means of one of the preceding claims, **characterized in that** at least one of the tensioning rolls (Z1, Z2, Z3, Z4, Z5) has a partial cover (TA) assigned thereto that extends over its length and over a part of its circumference.

6. The tensioning unit of claim 5, **characterized in that** the guide (FTA) is formed by a gap in the partial cover (TA) extending in the axial direction of the tensioning roll (Z1, Z2, Z3, Z4, Z5).

7. The tensioning means of one of the preceding claims, **characterized in that** the tensioning unit comprises at least one non-driven infeed and/or outfeed roll (EW, AW) serving the infeed and/or outfeed of the cable (F).

8. The tensioning means of claim 6, **characterized in that** the infeed and/or outfeed roll (EW, AW) is mounted to the rack unit (G) for vertical adjustment.

9. The tensioning means of claim 6, **characterized in that** the infeed and/or outfeed roll (EW, AW) is attached to the rack unit (G) via a force measuring system.

## Revendications

1. Mécanisme de traction pour le transport de filaments, composé d'un certain nombre de rouleaux entraînés autour desquels les filaments sont guidés, un des rouleaux coopérant avec un contre-rouleau mis en place, et les filaments traversant l'espace entre rouleaux ainsi formé,
les rouleaux (Z1, Z2, Z3, Z4, Z5) ainsi que leur entraînement (AM) étant logés dans une unité de bâti (G) transportable,
**caractérisé en ce**
**qu'**un guidage (FTA) s'étendant dans la direction axiale pour un dispositif de coupe constitué en tant que couteau est affecté à au moins l'un des rouleaux de traction (Z1, Z2, Z3, Z4, Z5),
le guidage (FTA) étant constitué de telle sorte que le dispositif de coupe peut être guidé à l'aide du guidage vers et dans la direction axiale le long de la surface de rouleau du rouleau de traction.

2. Mécanisme de traction selon la revendication 1, **caractérisé en ce que** l'entraînement (AM) est disposé dans une partie de l'unité de bâti (G).

3. Mécanisme de traction selon la revendication 1 ou 2, **caractérisé en ce que** l'entraînement est accouplé aux rouleaux de traction (Z1, Z2, Z3, Z4, Z5) entraînés par le biais d'un moyen de traction (K).

4. Mécanisme de traction selon la revendication 3, **caractérisé en ce que** le moyen de traction est constitué en tant que chaîne (K), et les rouleaux de traction (Z1, Z2, Z3, Z4, Z5) sont entraînés par le biais de roues à chaîne (R1, R2, R3, R4, R5) entourées par la chaîne.

5. Mécanisme de traction selon l'une des revendications précédentes, **caractérisé en ce qu'**une couverture partielle (TA) couvrant une circonférence partielle et s'étendant sur sa longueur est affectée à au moins un des rouleaux de traction (Z1, Z2, Z3, Z4, Z5).

6. Mécanisme de traction selon la revendication 5, **caractérisé en ce que** le guidage (FTA) est formé par une fente de la couverture partielle (TA) située dans la direction axiale du rouleau de traction (Z1, Z2, Z3, Z4, Z5).

7. Mécanisme de traction selon l'une des revendications précédentes, **caractérisé en ce que** le mécanisme de traction présente au moins un rouleau d'entrée et/ou de sortie (EW, AW) non entraîné servant d'entrée et/ou de sortie du câble (F).

8. Mécanisme de traction selon la revendication 6, **caractérisé en ce que** le rouleau d'entrée et/ou de sortie (EW, AW) est mis en place de façon réglable en hauteur sur l'unité de bâti (G).

9. Mécanisme de traction selon la revendication 6, **caractérisé en ce que** le rouleau d'entrée et/ou de sortie (EW, AW) est mis en place sur l'unité de bâti (G) par le biais d'un système de mesure de force.
